# EUROPÄISCHE PATENTSCHRIFT

(11) **EP 2 503 085 B1**
(45) Veröffentlichungstag und Bekanntmachung des Hinweises auf die Patenterteilung: **24.12.2014**
(21) Anmeldenummer: 12001950.0
(22) Anmeldetag: 20.03.2012
(51) Int. Cl.: E05D 15/34, E05D 15/30, E05D 15/44

(54) **Vorrichtung zum Festlegen einer Offenstellung eines Flügels eines Parallel-Ausstellfensters, einer Parallel-Ausstelltür oder dergleichen**
Device for securing a wing of a parallel ventilator window in an open position, a parallel ventilator door or the like
Dispositif de securisation d'une position ouverte d'un battant d'une vitre ouvrable parallèlement, d'une porte ouvrable parallèlement ou analogue

(30) Priorität: 21.03.2011 DE 102011014622
(43) Veröffentlichungstag der Anmeldung: 26.09.2012
(73) Patentinhaber: Wilh. Schlechtendahl & Söhne GmbH & Co. KG, D-42579 Heiligenhaus (DE)
(72) Erfinder: Montefusco, Sven, 46149 Oberhausen (DE)
(74) Vertreter: Von Rohr Patentanwälte Partnerschaft mbB

(56) Entgegenhaltungen:
- EP-A1- 1 160 412
- DE-A1- 4 130 789
- DE-U1-202008 004 292
- GB-A- 2 436 122

## Beschreibung

Die Erfindung betrifft eine Vorrichtung zum Festlegen einer Offenstellung eines Flügels einer Parallel-Ausstellfensters, einer Parallel-Ausstelltür oder dergleichen relativ zum Rahmen des Parallel-Ausstellfensters, der Parallel-Ausstelltür oder dergleichen, nach dem Oberbegriff des Anspruchs 1.

Die Erfindung betrifft des Weiteren ein Parallel-Ausstellfenster, eine Parallel-Ausstelltür oder dergleichen.

Eine Vorrichtung zum Festlegen einer Offenstellung eines Flügels relativ zum Rahmen der eingangs genannten Art ist bereits aus der GB 2 436 122 A bekannt. Die bekannte Vorrichtung weist eine Ausstellschere auf, an der ein Antriebsmechanismus mit einem schwenkbaren Hebel befestigt ist, um den Flügel in die Offen- oder Geschlossenstellung zu bewegen. Dabei kann der Antriebsmechanismus mit einer Schließeinrichtung versehen sein, um den Flügel beispielsweise in der Offenstellung zu sichern.

Nachteilig an der bekannten Vorrichtung ist, dass die Antriebseinrichtung zum einen sehr aufwendig aufgebaut ist und zum anderen aufgrund ihres Schwenkhebels relativ viel Platz erfordert. Des Weiteren ist der an der Außenseite des Fensters anzuordnende Antriebsmechanismus mit seinem Schwenkhebel von außen sichtbar und beeinträchtigt die Sicht durch das Fenster.

Aufgabe der Erfindung ist es, eine einfache und leicht zu handhabende Möglichkeit zu schaffen, die Offenstellung eines Flügels eines Parallel-Ausstellfensters, einer Parallel-Ausstelltür oder dergleichen gegen ein passives Schließen durch äußere Krafteinwirkung, beispielsweise in Form einer Windbeaufschlagung, zu sichern.

Diese Aufgabe wird durch eine Vorrichtung mit den Merkmalen des Anspruchs 1 gelöst.

Mittels der erfindungsgemäßen Vorrichtung lässt sich somit eine Relativbewegung zwischen dem flügelseitigen Ende des Steuerhebels und der flügelseitigen Führung bzw. des Flügels verhindern, wenn sich der Flügel in seiner Offenstellung befindet. Der Flügel verbleibt auch bei äußeren Krafteinflüssen, beispielsweise in Form einer Windbeaufschlagung, zuverlässig in seiner Offenstellung. Dieses ist bei herkömmlichen Parallel-Ausstellfenstern, Parallel-Ausstelltüren oder dergleichen nicht gewährleistet. Ein Parallel-Ausstellfenster, eine Parallel-Ausstelltür oder dergleichen, das bzw. die mit der erfindungsgemäßen Vorrichtung ausgestattet ist, zeichnet sich somit gegenüber herkömmlichen Parallel-Ausstellfenstern, Parallel-Ausstelltüren oder dergleichen durch eine zusätzliche Funktionalität und eine damit verbundene Höherwertigkeit aus.

Gemäß der Erfindung weist der Arretiermechanismus ein Arretierelement auf, das zwischen einer Arretierstellung und einer Freigabestellung schwenkbar an einem Gleitschuh anordbar ist, über den das flügelseitige Ende des Steuerhebels linear bewegbar und drehbeweglich an der flügelseitigen Führung gelagert ist, wobei das Arretierelement von einer Feder derart mit Federkraft beaufschlagt ist, dass es ohne äußere Krafteinwirkung von seiner Arretierstellung in Richtung seiner Freigabestellung gedrängt wird, wobei das Arretierelement bei Erreichen der Offenstellung des Flügels mit einem am Flügel befestigbaren Anschlag derart zusammenwirkt, dass das Arretierelement entgegen der Federkraft von seiner Freigabestellung in eine Arretierstellung verschwenkt wird, in der das Arretierelement zur Festlegung der Offenstellung des Flügels mit einem an einer mit dem Handgriff des Flügels betätigbaren Schubstange angeordneten Verriegelungszapfen zusammenwirken kann, wenn der Verriegelungszapfen durch Betätigung des Handgriffs in seine Riegelstellung überführt worden ist. Dies stellt eine sehr einfache und damit kostengünstige Ausgestaltung der erfindungsgemäßen Vorrichtung dar.

Eine vorteilhafte Ausgestaltung sieht vor, dass das Arretierelement einen Arretieranschlag aufweist, der bei erfolgter Arretierung der der Offenstellung des Flügels entsprechenden Stellung des flügelseitigen Endes des Steuerhebels relativ zur flügelseitigen Führung an dem am Flügel befestigbaren Anschlag anliegt. Hierdurch wird eine kraftschlüssige Verbindung zwischen dem in seiner Verriegelungsstellung befindlichen Verriegelungszapfen und dem in seiner Arretierstellung befindlichen Arretierelement geschaffen, so dass der Vorrichtung ein hohes Maß an Robustheit zukommt.

Vorhandene Parallel-Ausstellfenster, Parallel-Ausstelltüren oder dergleichen lassen sich auf einfache Art und Weise mit der erfindungsgemäßen Vorrichtung nachrüsten. Hierzu müssen lediglich das Arretierelement und die dieses mit Federkraft beaufschlagende Feder an dem vorhandenen Gleitschuh angebracht werden, über den das flügelseitige Ende des Steuerhebels linear bewegbar und drehbeweglich an der flügelseitigen Führung gelagert ist. Des Weiteren muss der Anschlag an dem Flügel befestigt werden. Die Wahl der Anordnungsposition des Anschlags an dem Flügel erfolgt unter Berücksichtigung der übrigen Funktionalitäten des Beschlags und des gewünschten Abstandes zwischen Flügel und Rahmen bei in seiner Offenstellung befindlichem Flügel.

Mit der Erfindung wird des Weiteren ein Parallel-Ausstellfenster, eine Parallel-Ausstelltür oder dergleichen vorgeschlagen, welche wenigstens eine Vorrichtung nach einem der vorbeschriebenen Ausgestaltungen oder einer beliebigen Kombination derselben aufweist. Damit sind die oben genannten Vorteile verbunden.

Weitere Vorteile und Merkmale der vorliegenden Erfindung werden im Folgenden anhand der in den beigefügten Figuren gezeigten Ausführungsbeispiele für die erfindungsgemäße Vorrichtung näher erläutert. Dabei zeigen
- Figur 1:: eine schematische Darstellung eines Ausführungsbeispiels für die erfindungsgemäße Vorrichtung bei fast geschlossenem Parallel-Ausstellfenster,
- Figur 2:: das in Figur 1 gezeigte Ausführungsbeispiel bei teilweise geöffnetem Parallel-Ausstellfenster und
- Figur 3:: das in den Figuren 1 und 2 gezeigte Ausführungsbeispiel bei vollständig geöffnetem Parallel-Ausstellfenster.

Figur 1 zeigt schematisch einen Ausschnitt eines Ausführungsbeispiels für ein Parallel-Ausstellfenster 2. Das Parallel-Ausstellfenster 2 weist einen Rahmen 3 und einen hierzu parallel ausstellbaren Flügel 1 auf. Der Flügel 1 ist über eine Ausstellschere 4 mit dem Rahmen 3 verbunden.

Die Ausstellschere 4 umfasst einen Ausstellhebel 5 und einen drehbeweglich mit dem Ausstellhebel 5 verbundenen Steuerhebel 6. Das rahmenseitige Ende des Ausstellhebels 5 ist über einen Gleitschuh 9 linear bewegbar und drehbeweglich an einer am Rahmen 3 angeordneten rahmenseitigen Führung 7 gelagert. Das flügelseitige Ende des Ausstellhebels 5 ist allein drehbeweglich an einer am Flügel 1 angeordneten flügelseitigen Führung 8 gelagert. Das rahmenseitige Ende des Steuerhebels 6 ist allein drehbeweglich an der rahmenseitigen Führung 7 gelagert. Das flügelseitige Ende des Steuerhebels 6 ist über einen Gleitschuh 10 linear bewegbar und drehbeweglich an der flügelseitigen Führung 8 gelagert.

Das Parallel-Ausstellfenster 2 ist mit einer erfindungsgemäßen Vorrichtung zum Festlegen einer Offenstellung des Flügels 1 des Parallel-Ausstellfensters 2 relativ zum Rahmen 3 des Parallel-Ausstellfensters 2 ausgestattet. Die Vorrichtung zum Festlegen der Offenstellung des Flügels 1 relativ zum Rahmen 3 weist einen Arretiermechanismus auf, mit dem die der Offenstellung des Flügels 1 entsprechende Stellung des flügelseitigen Endes des Steuerhebels 6 relativ zur flügelseitigen Führung 8 arretierbar ist. Die Funktionsweise des in den Figuren gezeigten Ausführungsbeispiels für die erfindungsgemäße Vorrichtung wird im Folgenden näher erläutert.

In Figur 1 ist der Flügel 1 näher am Rahmen 3 angeordnet als in den Figuren 2 und 3. Das Parallel-Ausstellfenster 2 ist fast geschlossen bzw. es wird ein Zustand des Parallel-Ausstellfensters 2 gezeigt, bei dem die Bewegung des Flügels 1 von seiner Schließstellung in seine Offenstellung begonnen hat.

Der Arretiermechanismus weist ein Arretierelement 11, eine Feder 12 und einen Anschlag 13 auf. Das Arretierelement 11 ist um eine senkrecht zur Blattebene ausgerichtete Achse zwischen einer Arretierstellung und einer Freigabestellung schwenkbar an dem Gleitschuh 10 gelagert. In Figur 1 befindet sich das Arretierelement 11 in seiner Freigabestellung. Dieses ist deshalb der Fall, da das Arretierelement 11 von der ebenfalls an dem Gleitschuh 10 angeordneten Feder 12 derart mit Federkraft beaufschlagt ist, dass es ohne äußere Krafteinwirkung, wie bei Figur 1, von seiner Arretierstellung in Richtung seiner Freigabestellung gedrängt wird. Befindet sich das Arretierelement 11 in dieser Freigabestellung, kann der Gleitschuh 10 entlang der flügelseitigen Führung 8 bewegt werden, ohne dass es zu einem Kontakt zwischen dem Arretierelement 11 und dem an der Schubstange 14 angeordneten Verriegelungszapfen 15 kommt. Die Schubstange 14 ist auf herkömmliche Art und Weise mittels eines nicht dargestellten Handgriffs des Parallel-Ausstellfensters 2 betätigbar. Hierdurch lässt sich der Verriegelungszapfen 15 entlang der Längserstreckung der flügelseitigen Führung 8 bewegen, um beispielsweise die Schließstellung des Flügels 1 zu verriegeln.

Figur 2 zeigt einen Zustand des Parallel-Ausstellfensters 2, bei dem der Flügel 1 im Vergleich zu Figur 1 weiter entfernt von dem Rahmen 3 angeordnet ist bzw. die Bewegung des Flügels 1 von seiner Schließstellung in seine Offenstellung weiter fortgeschritten als in Figur 1 ist.

Das Arretierelement 11 befindet sich in Figur 2 in seiner Arretierstellung, die es bei Erreichen der Offenstellung des Flügels 1 einnimmt. Das Arretierelement 11 gelangt in die Arretierstellung, indem es mit dem am Flügel 1 befestigten Anschlag 13 zusammenwirkt, wobei das Arretierelement 11 entgegen der Federkraft und im Gegenuhrzeigersinn von seiner in Figur 1 gezeigten Freigabestellung in seine Arretierstellung verschwenkt wird.

Figur 3 zeigt das Parallel-Ausstellfenster 2 in demselben Zustand wie Figur 2, also mit einem in seiner Offenstellung befindlichen Flügel 1. Der Unterschied zu Figur 2 besteht insbesondere darin, dass der Verriegelungszapfen 15 durch Betätigung des Handgriffs des Parallel-Ausstellfensters 2 bis an das Arretierelement 11 herangeführt worden ist. Dieses wird dadurch erreicht, dass der Handgriff von seiner Freigabestellung in seine Verriegelungsstellung überführt wird. Durch den Kontakt zwischen dem Arretierelement 11 und dem Verriegelungszapfen 15 wird verhindert, dass sich das Arretierelement 11 und somit der Gleitschuh 10 entlang der flügelseitigen Führung 8 nach unten bewegen können. Somit ist die der Offenstellung des Flügels 1 entsprechende Stellung des mit dem Gleitschuh 10 verbundenen flügelseitigen Endes des Steuerhebels 6 relativ zu der flügelseitigen Führung 8 arretiert. Dies verhindert wiederum, dass sich der Flügel 1 in Richtung des Rahmens 3 bewegen kann. Folglich ist in dem in Figur 3 gezeigten Zustand des Parallel-Ausstellfensters 2 die Offenstellung des Flügels 1 mittels der erfindungsgemäßen Vorrichtung festgelegt.

In Figur 3 ist zudem gezeigt, dass das Arretierelement 11 einen Arretieranschlag aufweist, welcher durch den in den Figuren 2 und 3 nach oben ragenden Teil des Arretierelementes 11 gebildet wird. Der Arretieranschlag liegt, wie Figur 3 zeigt, bei erfolgter Arretierung der der Offenstellung des Flügels 1 entsprechenden Stellung des flügelseitigen Endes des Steuerhebels 6 relativ zur flügelseitigen Führung 8 flächig an dem Anschlag 13 an. In Figur 2 ist der Arretiervorgang noch nicht derart weit fortgeschritten. Das Arretierelement 11 kommt gemäß Figur 2 lediglich in einen ersten Kontakt mit dem Anschlag 13, und zwar über den weiteren Anschlag des Arretierelementes 11, welcher durch den in den Figuren 2 und 3 nach links ragenden Teil des Arretierelementes 11 gebildet wird. Zwischen dem in den Figuren 2 und 3 nach links ragenden Anschlag und dem nach oben ragenden Anschlag ist ein Winkel >90° ausgebildet. Der in Figur 3 gezeigte flächige Kontakt zwischen dem nach oben ragenden Anschlag des Arretierelementes 11 und dem Anschlag 13 hat den Vorteil, dass ein Kraftschluss hoher Robustheit herstellbar ist, so dass der Flügel 1 auch bei seiner Beaufschlagung mit relativ großen Kräften mittels der erfindungsgemäßen Vorrichtung zuverlässig in seiner Offenstellung gehalten werden kann.

Soll die Festlegung der Offenstellung des Flügels 1 wieder beseitigt werden, wird der Verriegelungszapfen 15 durch Betätigen des Handgriffs von seiner Verriegelungsstellung in seine Freigabestellung wieder nach unten bewegt und somit außer Kontakt mit dem Arretierelement 11 gebracht. Hierdurch nimmt das Arretierelement 11 wieder die in Figur 2 gezeigte Stellung ein, in der es noch in Kontakt mit dem Anschlag 13 ist. Anschließend kann der Flügel 1 von rechts in Richtung des Rahmens 3 gedrückt werden, da sich das Arretierelement 11 und der Gleitschuh 10 wieder frei an der flügelseitigen Führung 8 nach unten bewegen können. Hierdurch wird das Arretierelement 11 außer Kontakt mit dem Anschlag 13 gebracht und wird unter Wirkung der von der Feder 12 erzeugten Federkraft im Uhrzeigersinn in die in Figur 1 gezeigte Freigabestellung überführt. In diesem Zustand der erfindungsgemäßen Vorrichtung kann das Parallel-Ausstellfenster 2 auf herkömmliche Art und Weise geschlossen werden.

## Patentansprüche

1. Vorrichtung zum Festlegen einer Offenstellung eines Flügels (1) eines Parallel-Ausstellfensters (2), einer Parallel-Ausstelltür oder dergleichen relativ zum Rahmen (3) des Parallel-Ausstellfensters (2), der Parallel-Ausstelltür oder dergleichen, wobei der Flügel (1) über wenigstens eine Ausstellschere (4) der Vorrichtung mit dem Rahmen (3) verbunden ist, die einen Ausstellhebel (5) und einen drehbeweglich mit dem Ausstellhebel (5) verbundenen Steuerhebel (6) umfasst, wobei das rahmenseitige Ende des Ausstellhebels (5) linear bewegbar und drehbeweglich an einer am Rahmen (3) angeordneten rahmenseitigen Führung (7) der Vorrichtung und das flügelseitige Ende des Ausstellhebels (5) allein drehbeweglich an einer am Flügel (1) angeordneten flügelseitigen Führung (8) der Vorrichtung gelagert ist, wobei das rahmenseitige Ende des Steuerhebels (6) allein drehbeweglich an der rahmenseitigen Führung (7) und das flügelseitige Ende des Steuerhebels (6) linear bewegbar und drehbeweglich an der flügelseitigen Führung (8) gelagert ist und wobei ein Arretiermechanismus der Vorrichtung vorgesehen ist, mit dem die der Offenstellung des Flügels (1) entsprechende Stellung des flügelseitigen Endes des Steuerhebels (6) relativ zur flügelseitigen Führung (8) arretierbar ist,
**dadurch gekennzeichnet,**
**dass** der Arretiermechanismus ein Arretierelement (11) aufweist, das zwischen einer Arretierstellung und einer Freigabestellung schwenkbar an einem Gleitschuh (10) anordbar ist, über den das flügelseitige Ende des Steuerhebels (6) linear bewegbar und drehbeweglich an der flügelseitigen Führung (8) gelagert ist, wobei das Arretierelement (11) von einer Feder (12) derart mit Federkraft beaufschlagt ist, dass es ohne äußere Krafteinwirkung von seiner Arretierstellung in Richtung einer Freigabestellung gedrängt wird, wobei das Arretierelement (11) bei Erreichen der Offenstellung des Flügels (1) mit einem am Flügel (1) befestigbaren Anschlag (13) der Vorrichtung derart zusammenwirkt, dass das Arretierelement (11) entgegen der Federkraft von seiner Freigabestellung in seine Arretierstellung verschwenkt wird, in der das Arretierelement (11) zur Festlegung der Offenstellung des Flügels (1) mit einem an einer mit dem Handgriff des Flügels (1) betätigbaren Schubstange (14) angeordneten Verriegelungszapfen (15) zusammenwirken kann, wenn der Verriegelungszapfen (15) durch Betätigung des Handgriffs in seiner Riegelstellung überführt worden ist.

2. Vorrichtung nach Anspruch 1, **dadurch gekennzeichnet, dass** das Arretierelement (11) einen Arretieranschlag aufweist, der bei erfolgter Arretierung der der Offenstellung des Flügels (1) entsprechenden Stellung des flügelseitigen Endes des Steuerhebels (6) relativ zur flügelseitigen Führung (8) mit dem am Flügel (1) befestigbaren Anschlag (13) zusammenwirkt.

3. Parallel-Ausstellfenster (2), Parallel-Ausstelltür oder dergleichen, **gekennzeichnet durch** wenigstens eine Vorrichtung nach einem der vorhergehenden Ansprüche.

## Claims

1. A device for setting an open position of a sash (1) of a parallel vent window (2), a parallel vent door or the like relative to the frame (3) of the parallel vent window (2), the parallel vent door or the like, wherein the sash (1) is connected with the frame (3) by means of at least one vent stay (4) of the device, which comprises an vent lever (5) and a control lever (6) connected by rotary motion with the vent lever (5), wherein the end of the vent lever (5) on the frame (3) side is mounted in a linearly movable manner and by rotary motion to a guide (7) of the device on the frame side arranged on the frame and the end of the vent lever (5) on the sash side is mounted solely by rotary motion on the guide (8) of the device on the sash side arranged on the sash (1), wherein the end of the control lever (6) on the frame side is mounted solely by rotary motion on the guide (7) on the frame side and the end of the control lever (6) on the sash side is mounted in a linearly movable manner and by rotary motion on the guide (8) on the sash side and wherein a locking mechanism of the device is provided, with which the position of the end of the control lever (6) on the sash side corresponding to the open position of the sash (1) can be locked relative to the guide (8) on the sash side,
**characterized in**
**that** the locking mechanism has a locking element (11), which can be arranged between a locking position and a release position swivel-mounted on a sliding shoe (10), via which the end of the control lever (6) on the sash side is mounted in a linearly movable manner and by rotary motion on the guide (8) on the sash side, wherein the locking element (11) is loaded by a spring (12) with spring force such that it is pushed without the impact of external force from its locking position in the direction of a release position, wherein the locking element (11) upon reaching the open position of the sash (1) interacts with a stop (13) of the device which can be fastened to the sash (1) such that the locking element (11) is swiveled against the spring force from its release position into its locking position, in which the locking element (11) for setting the open position of the sash (1) can interact with a twist lock (15) arranged on a push rod (14) which can be actuated by the handle of the sash (1), if the twist lock (15) has been transferred by actuation of the handle to its locking bar position.

2. A device according to claim 1, **characterized in that** the locking element (11) has a locking stop, which interacts relative to the guide (8) on the sash side with the stop (13) which can be fastened to the sash (1) when locking has taken place of the position of the end on the sash side of the control lever (6) corresponding to the open position of the sash (1).

3. A parallel vent window (2), parallel vent door or the like, **characterized by** at least one device according to one of the preceding claims.

## Revendications

1. Dispositif pour immobiliser une position ouverte d'un vantail (1) d'une fenêtre à ouverture parallèle (2), d'une porte à ouverture parallèle ou tout élément similaire par rapport au cadre (3) de la fenêtre à ouverture parallèle (2), de la porte à ouverture parallèle ou tout élément similaire, le vantail (1) étant relié au cadre (3) par au moins une croix articulée de projection (4) du dispositif, laquelle comporte un levier de projection (5) et un levier de commande (6) relié de manière mobile en rotation au levier de projection (5), l'extrémité du côté cadre du levier de projection (5) étant montée mobile linéairement et mobile en rotation sur un guidage (7), du côté cadre (3), du dispositif, agencé sur le cadre (3), et l'extrémité du côté vantail du levier de projection (5) étant montée uniquement mobile en rotation sur un guidage (8), du côté vantail, du dispositif, agencé sur le vantail (1), l'extrémité du côté cadre du levier de commande (6) étant montée uniquement mobile en rotation sur le guidage (7) du côté cadre, et l'extrémité du côté vantail du levier de commande (6) étant montée mobile linéairement et mobile en rotation sur le guidage (8) du côté vantail, et un mécanisme de blocage du dispositif étant prévu, lequel permet de bloquer l'extrémité du côté vantail du levier de commande (6) par rapport au guidage (8) du côté vantail dans une position correspondant à la position d'ouverture du vantail (1),
**caractérisé en ce que**
le mécanisme de blocage comporte un élément de blocage (11) qui peut être disposé de manière pivotante entre une position de blocage et une position de déblocage sur un patin (10), par l'intermédiaire duquel l'extrémité du côté vantail du levier de commande (6) est montée mobile linéairement et mobile en rotation sur le guidage (8) du côté vantail, l'élément de blocage (11) étant sollicité par un ressort (12) avec une force telle que ledit élément de blocage est poussé, sans l'intervention d'une force extérieure, de sa position de blocage vers une position de déblocage, l'élément de blocage (11), lorsque le vantail (1) atteint la position d'ouverture, coopère avec une butée (13) du dispositif, propre à être fixée au vantail (1), de telle sorte que l'élément de blocage (11) est amené à pivoter dans le sens opposé à la force du ressort depuis sa position de déblocage dans sa position de blocage, dans laquelle l'élément de blocage (11), pour immobiliser la position d'ouverture du cadre (3), peut coopérer avec un téton de verrouillage (15) disposé sur une tringle de commande (14) pouvant être actionnée par la poignée du vantail (1), lorsque le téton de verrouillage (15), sous l'effet de l'actionnement de la poignée, a été amené dans sa position de verrouillage.

2. Dispositif selon la revendication 1, **caractérisé en ce que** l'élément de blocage (11) comporte une butée de blocage qui, lorsque l'extrémité du côté vantail du levier de commande (6) est bloquée par rapport au guidage (8) du côté vantail dans la position correspondant à la position d'ouverture du vantail (1), coopère avec la butée (13) pouvant être fixée sur le vantail (1).

3. Fenêtre à ouverture parallèle (2), porte à ouverture parallèle ou tout élément similaire, **caractérisés par** au moins un dispositif selon l'une quelconque des revendications précédentes.
